# EUROPÄISCHE PATENTSCHRIFT

(11) **EP 4 444 475 B1**
(45) Veröffentlichungstag und Bekanntmachung des Hinweises auf die Patenterteilung: **05.11.2025**
(21) Anmeldenummer: 23709167.3
(22) Anmeldetag: 01.03.2023
(51) Int. Cl.: B05B 3/00

(54) **TURBINENANTRIEB FÜR EINEN ROTATIONSZERSTÄUBER UND ZUGEHÖRIGES BETRIEBSVERFAHREN**
TURBINE DRIVE FOR A ROTARY ATOMIZER AND RELATED METHOD OF OPERATION
ENTRAÎNEMENT DE TURBINE POUR ATOMISEUR ROTATIF ET PROCEDE DE FONCTIONNEMENT ASSOCIE

(30) Priorität: 15.03.2022 DE 102022105999
(43) Veröffentlichungstag der Anmeldung: 16.10.2024
(73) Patentinhaber: Dürr Systems AG, 74321 Bietigheim-Bissingen (DE)
(72) Erfinder: HESS, Arved, 78464 Konstanz (DE); KLEINHANS, Tobias, 71726 Benningen (DE); KUTNJAK, Josip, 70197 Stuttgart (DE); SEIZ, Bernhard, 74348 Lauffen (DE); KRUMMA, Harry, 74357 Bönnigheim (DE)
(74) Vertreter: v. Bezold & Partner Patentanwälte - PartG mbB
(86) Internationale Anmeldenummer: PCT/EP2023/055198
(87) Internationale Veröffentlichungsnummer: WO 2023/174697

(56) Entgegenhaltungen:
- WO-A1-2006/024861
- WO-A1-2016/062365
- WO-A1-2016/116275
- US-A1- 2005 258 270

## Beschreibung

### Gebiet der Erfindung

Die Erfindung betrifft einen Turbinenantrieb für einen Rotationszerstäuber und ein entsprechendes Betriebsverfahren.

### Hintergrund der Erfindung

In modernen Lackieranlagen zur Lackierung von Kraftfahrzeugkarosseriebauteilen werden als Applikationsgeräte üblicherweise Rotationszerstäuber eingesetzt, die von druckluftbetriebenen Turbinen angetrieben werden. Eine derartige Turbine ist beispielsweise aus EP 1 388 372 A1 bekannt. So weist diese bekannte Turbine ein drehbar gelagertes Turbinenrad mit zahlreichen Turbinenschaufeln auf, die über den Umfang des Turbinenrades verteilt angeordnet sind. Die Turbinenschaufeln werden zum Antrieb des Rotationszerstäubers mit Druckluft angeströmt, die aus mehreren Antriebsdüsen austritt, die über den Umfang des Turbinenrades verteilt angeordnet sind. Darüber hinaus kann das Turbinenrad auch abgebremst werden. Hierzu wird Bremsluft in entgegengesetzter Richtung aus einer Bremsdüse auf die Turbinenschaufeln abgegeben. Diese bekannte Turbine arbeitet bereits befriedigend, jedoch besteht trotzdem ein Interesse an einer Erhöhung der Effizienz der Turbine.

Zum Stand der Technik ist auch hinzuweisen auf WO 2016/062365 A1, EP 1 384 516 A2 und DE 44 25 229 A1, WO 2006/024861 A1, WO 2016/116275 A1, WO 2016/062365 A1, und DE 101 15 469 A1.

Schließlich offenbart US 2005/258270 A1 einen Turbinenantrieb gemäß dem Oberbegriff von Anspruch 1. Dieser bekannte Turbinenantrieb ist jedoch ebenfalls noch nicht vollständig befriedigend.

### Beschreibung der Erfindung

Der Erfindung liegt deshalb die Aufgabe zugrunde, einen entsprechend verbesserten Turbinenantrieb für einen Rotationszerstäuber zu schaffen. Darüber hinaus liegt der Erfindung auch die Aufgabe zugrunde, ein entsprechendes Betriebsverfahren für einen solchen Turbinenantrieb anzugeben.

Diese Aufgabe wird durch einen erfindungsgemäßen Turbinenantrieb bzw. durch ein entsprechendes Betriebsverfahren gemäß den unabhängigen Ansprüchen gelöst.

Die Erfindung beruht auf der technisch-physikalischen Erkenntnis, dass die Turbine bei einem Rotationszerstäuber im Betrieb oftmals nicht in einem optimalen Lastpunkt betrieben wird, wobei der Lastpunkt durch die Drehzahl und das Drehmoment bestimmt wird.

So wird beispielsweise bei einer Innenlackierung von Innenflächen von Kraftfahrzeugkarosseriebauteilen nur ein relativ geringer Lackstrom abgegeben, so dass auch eine entsprechend geringe mechanische Antriebsleistung der Turbine erforderlich ist.

Bei der Außenlackierung von Kraftfahrzeugkarosseriebauteilen werden dagegen relativ große Flächen lackiert, weshalb ein entsprechend großer Lackstrom appliziert wird, der wiederum eine relativ große mechanische Antriebsleistung der Turbine des Rotationszerstäubers erfordert.

Die Erfindung beruht darauf, dass die Turbinendüsen hinsichtlich Form und Düsenquerschnitt nur für einen bestimmten Lastpunkt optimiert sein können, so dass die im Betrieb eines Rotationszerstäubers auftretenden verschiedenen Lastpunkte dazu führen, dass die Turbine nicht immer in ihrem optimalen Lastpunkt betrieben wird. Der Betrieb der Turbine in einem nicht optimalen Lastpunkt führt jedoch zu einer Verringerung der Effizienz der Turbine. So führt eine Optimierung der Turbine für die Außenlackierung zu einer relativ schlechten Effizienz bei der Innenlackierung. Umgekehrt führt eine Optimierung der Turbine für die Innenlackierung zu einer relativ schlechten Effizienz bei der Außenlackierung.

Die Erfindung sieht deshalb vor, dass die Turbine verschiedene Antriebsdüsen aufweist, die aus getrennten Antriebsgaszuführungen mit dem jeweiligen Antriebsgas (z.B. Druckluft) versorgt werden können, so dass die verschiedenen Antriebsdüsen unabhängig voneinander aktiviert bzw. deaktiviert werden können. In Abhängigkeit von dem jeweiligen Lastpunkt können dann die einen oder die anderen Antriebsdüsen aktiviert werden. Dies ermöglicht es, die Turbine auch bei wechselnden Lastpunkten jeweils in einem optimalen Betriebszustand zu betreiben, wodurch die Effizienz der Turbine bei wechselnden Lastpunkten erhöht wird.

Beispielsweise können bestimmte Antriebsdüsen für die Außenlackierung optimiert sein, während andere Antriebsdüsen für die Innenlackierung optimiert sind. Bei einer Außenlackierung werden dann diejenigen Antriebsdüsen ausgewählt, die für die Außenlackierung optimiert sind. Bei der Innenlackierung werden dagegen gezielt diejenigen Antriebsdüsen ausgewählt, die für die Innenlackierung optimiert sind.

Der erfindungsgemäße Turbinenantrieb ist für einen Rotationszerstäuber ausgelegt, wie es an sich aus dem Stand der Technik bekannt ist und beispielsweise in EP 1388 372 A1 beschrieben wird.

So weist der erfindungsgemäße Turbinenantrieb in Übereinstimmung mit dem bekannten Turbinenantrieb ein drehbares Turbinenrad mit mehreren Turbinenschaufeln auf. In einem bevorzugten Ausführungsbeispiel der Erfindung ist die Turbine als Radialturbine ausgelegt, jedoch besteht grundsätzlich auch die Möglichkeit einer Auslegung als Axialturbine.

Darüber hinaus weist die erfindungsgemäße Turbine in Übereinstimmung mit der eingangs beschriebenen bekannten Turbine mindestens zwei Antriebsdüsen auf, um die Turbinenschaufeln des drehbaren Turbinenrads mit einem Antriebsgas (z.B. Druckluft) anzuströmen, um das Turbinenrad anzutreiben.

Die Erfindung sieht nun vor, dass die verschiedenen Antriebsdüsen aus verschiedenen Antriebsgaszuführungen mit dem Antriebsgas versorgt werden, wobei die Antriebsgaszuführungen voneinander getrennt sind, so dass die Antriebsdüsen unabhängig voneinander mit dem Antriebsgas versorgt werden können. Dies ermöglicht es, in Abhängigkeit von dem jeweiligen Lastpunkt des Turbinenantriebs die jeweils am besten geeignete Antriebsdüse auszuwählen und mit dem Antriebsgas zu versorgen, während die anderen Antriebsdüsen deaktiviert sind und nicht mit dem Antriebsgas versorgt werden. Die Erfindung ermöglicht also eine gezielte Auswahl und Aktivierung bzw. Deaktivierung der einzelnen Antriebsluftdüsen in Abhängigkeit von dem Lastpunkt, um die Effizienz der Turbine entsprechend dem Lastpunkt zu optimieren.

In dem bevorzugten Ausführungsbeispiel der Erfindung sind drei verschiedene Antriebsdüsen und drei Antriebsgaszuführungen vorgesehen, die voneinander getrennt sind und unabhängig voneinander betrieben werden können. Die Erfindung ist jedoch hinsichtlich der Anzahl der Antriebsdüsen und der separaten Antriebsgaszuführungen nicht auf eine bestimmte Anzahl beschränkt. So können auch mehr als drei Antriebsdüsen und entsprechend mehr als drei Antriebsgaszuführungen vorgesehen sein.

Beispielsweise können auch mehrere Gruppen von Antriebsdüsen vorgesehen sein, wobei die Antriebsdüsen der einzelnen Gruppen jeweils durch eine gemeinsame Antriebsgaszuführung mit dem Antriebsgas (z.B. Druckluft) versorgt werden. Beispielsweise kann eine erste Gruppe von Antriebsdüsen für die Außenlackierung optimiert sein, während eine zweite Gruppe von Antriebsdüsen für die Innenlackierung optimiert. Je nach Art der Lackierung (Außenlackierung/Innenlackierung) werden dann die Antriebsdüsen einer der beiden Gruppen ausgewählt und mit dem Antriebsgas versorgt, während die Antriebsdüsen der jeweils anderen Gruppe dann inaktiv sind.

Weiterhin ist zu erwähnen, dass die verschiedenen Antriebsdüsen vorzugsweise unterschiedlich sind und zwar beispielsweise hinsichtlich ihrer Düsenform und/oder hinsichtlich ihres Düsenquerschnitts. Dies ist sinnvoll, damit in Abhängigkeit von dem jeweiligen Lastpunkt jeweils die am besten geeignete Antriebsdüse für die Anströmung der Turbinenschaufeln des Turbinenrads ausgewählt werden kann. Hierbei ist auch zu erwähnen, dass in der Regel nicht nur eine einzige Antriebsdüse ausgewählt wird. Beispielsweise können gleichzeitig mehrere Antriebsdüsen entsprechend dem jeweiligen Lastpunkt ausgewählt werden.

Ferner ist zu erwähnen, dass die einzelnen Antriebsdüsen vorzugsweise einen konvergenten-divergenten Düsenquerschnitt aufweisen können. Dies bedeutet, dass sich der Düsenquerschnitt in Strömungsrichtung zunächst konvergent verengt und dann wieder divergent erweitert, wie es beispielsweise bei einer Laval-Düse der Fall ist.

Es wurde bereits eingangs erwähnt, dass das Turbinenrad auch abgebremst werden kann, indem aus einer Bremsdüse ein Bremsgas (z.B. Druckluft) auf die Turbinenschaufeln des Turbinenrads abgegeben wird, wobei die Bremsdüse entgegensetzt zu der mindestens einen Antriebsdüse ausgerichtet ist. Auch bei dem erfindungsgemäßen Turbinenantrieb ist vorzugsweise eine solche Bremsdüse vorgesehen, die vorzugsweise über ein Bremsgas-Steuerventil aus einer Bremsgaszuführung mit dem jeweiligen Bremsgas (z.B. Druckluft) versorgt wird.

Ferner wurde vorstehend bereits erwähnt, dass die Antriebsdüsen einzeln oder gruppenweise über getrennte Antriebsgaszuführungen mit dem jeweiligen Antriebsgas (z.B. Druckluft) versorgt werden. In den einzelnen Antriebsgaszuführungen ist vorzugsweise jeweils ein Antriebsgas-Steuerventil angeordnet, das beispielsweise als Proportionalventil ausgebildet sein kann und vorzugsweise pneumatisch angesteuert wird. Anstelle einer pneumatischen Ansteuerung der Antriebsgas-Steuerventile ist jedoch alternativ auch eine elektrische oder eine sonstige Ansteuerung möglich.

Weiterhin besteht im Rahmen der Erfindung die Möglichkeit, dass in mindestens einer der Antriebsgaszuführungen ein bistabiles Federelement angeordnet ist, das die jeweilige Antriebsgaszuführung in Abhängigkeit von seinem Zustand entweder freigibt oder sperrt. Das bistabile Federelement ist also ein bistabiles Ventil, wobei das bistabile Federelement vorzugsweise mit der Bremsgaszuführung verbunden ist und bei einem Druckimpuls in der Bremsgaszuführung seinen Zustand wechselt.

Das Konzept des bistabilen Federelements ist auch mit mehreren Antriebsdüsen umsetzbar, d.h. in den einzelnen Antriebsgaszuführungen kann jeweils ein bistabiles Federelement angeordnet sein. Allerdings erfolgt dann keine effiziente Anströmung über die jeweilige Antriebsgaszuführung, da es nur eine einzige Bremsgaszuführung gibt.

Weiterhin kann der erfindungsgemäße Turbinenantrieb einen Gaserhitzer aufweisen, um das Antriebsgas und/oder das Bremsgas (z.B. Druckluft) stromaufwärts vor den Antriebsdüsen bzw. stromaufwärts vor der Bremsdüse zu erhitzen, wobei der Gaserhitzer vorzugsweise außerhalb des Rotationszerstäubers angeordnet ist.

In einer Variante der Erfindung erhitzt der Gaserhitzer nur das Antriebsgas in einer der Antriebsgaszuführungen, während das Antriebsgas in der oder den anderen Antriebsgaszuführungen von dem Gaserhitzer nicht erhitzt wird.

In einer anderen Erfindungsvariante erhitzt der Gaserhitzer dagegen das Antriebsgas in mehreren und vorzugsweise in allen Antriebsgaszuführungen.

Der Gaserhitzer kann beispielsweise stromaufwärts vor dem mindestens einen Antriebsgas-Steuerventil angeordnet sein. Es besteht jedoch alternativ auch die Möglichkeit, dass der Gaserhitzer stromabwärts hinter dem mindestens einen Antriebsgas-Steuerventil angeordnet ist.

Weiterhin ist zu erwähnen, dass der erfindungsgemäße Turbinenantrieb vorzugsweise auch eine Turbinensteuerung aufweist, die eingangsseitig einen Lastpunkt aufnimmt, wobei der Lastpunkt die Drehzahl und/oder das Drehmoment des Turbinenantriebs bestimmt. Ausgangsseitig steuert die Turbinensteuerung dann die Antriebsgas-Steuerventile in Abhängigkeit von dem Lastpunkt an. Hierbei wählt die Turbinensteuerung gezielt die Antriebsdüsen aus, die bei dem jeweiligen Lastpunkt eine optimale Effizienz der Turbine versprechen.

Beispielsweise kann die Turbinensteuerung in Abhängigkeit von dem Lastpunkt eine unterschiedliche Zahl der Antriebsgas-Steuerventile öffnen und die restlichen Antriebsgas-Steuerventile schließen. Die Turbinensteuerung kann also in Abhängigkeit von dem Lastpunkt nicht nur die jeweils am besten geeignete Antriebsdüse auswählen, sondern auch die Anzahl der ausgewählten Antriebsdüsen entsprechend dem Lastpunkt variieren, um die Effizienz der Turbine zu erhöhen.

Beispielsweise kann die Turbinensteuerung bei drei Antriebsdüsen in Abhängigkeit von dem jeweiligen Lastpunkt einen der folgenden Betriebszustände einstellt:
- Nur das erste Antriebsgas-Steuerventil ist geöffnet, während die anderen Antriebsgas-Steuerventile geschlossen sind, so dass nur die erste Antriebsdüse das Antriebsgas abgibt.
- Nur das zweite Antriebsgas-Steuerventil ist geöffnet, während die anderen Antriebsgas-Steuerventile geschlossen sind, so dass nur die zweite Antriebsdüse das Antriebsgas abgibt.
- Nur das dritte Antriebsgas-Steuerventil ist geöffnet, während die anderen Antriebsgas-Steuerventile geschlossen sind, so dass nur die dritte Antriebsdüse das Antriebsgas abgibt.
- Nur das erste Antriebsgas-Steuerventil und das zweite Antriebsgas-Steuerventil sind geöffnet, während das dritte Antriebsgas-Steuerventil geschlossen ist, so dass nur die erste Antriebsdüse und die zweite Antriebsdüse das Antriebsgas abgeben.
- Nur das erste Antriebsgas-Steuerventil und das dritte Antriebsgas-Steuerventil sind geöffnet, während das zweite Antriebsgas-Steuerventil geschlossen ist, so dass nur die erste Antriebsdüse und die dritte Antriebsdüse das Antriebsgas abgeben.
- Nur das zweite Antriebsgas-Steuerventil und das dritte Antriebsgas-Steuerventil sind geöffnet, während das erste Antriebsgas-Steuerventil geschlossen ist, so dass nur die zweite Antriebsdüse und die dritte Antriebsdüse das Antriebsgas abgeben.
- Alle Antriebsgas-Steuerventile sind geöffnet, so dass alle Antriebsdüsen das Antriebsgas abgeben.

Weiterhin kann der erfindungsgemäße Turbinenantrieb mehrere Antriebsgas-Absperrventile aufweisen, um die Antriebsgasströme getrennt und unabhängig voneinander freizugeben oder zu sperren. In diesem Fall ist vorzugsweise ein gemeinsames Antriebsgas-Proportionalventil vorgesehen, dass zur Einstellung der Summe der einzelnen Antriebsgasströme dient, wobei das Antriebsgas-Proportionalventil dann stromaufwärts vor den Antriebsgas-Absperrventilen angeordnet ist.

Die Erfindung beansprucht zum einen Schutz für den vorstehend beschriebenen Turbinenantrieb, wobei sich der Schutz sowohl auf die einzelne Turbine, den Rotationszerstäuber mit einer solchen Turbine und den Turbinenantrieb als Ganzes erstreckt, der auch die Turbinensteuerung, den Lufterhitzer und weitere Bauteile umfassen kann. Der im Rahmen der Erfindung verwendete Begriff eines Turbinenantriebs kann also die einzelne Turbine, den Rotationszerstäuber mit einer solchen Turbine oder den kompletten Turbinenantrieb bezeichnen.

Darüber hinaus beansprucht die Erfindung jedoch auch Schutz für ein entsprechendes Betriebsverfahren für einen solchen Turbinenantrieb, wobei sich die einzelnen Schritte des erfindungsgemäßen Betriebsverfahrens bereits aus der vorstehenden Beschreibung ergeben, so dass auf eine separate Beschreibung verzichtet werden kann und hierzu auf die vorstehende Beschreibung verwiesen wird.

Andere vorteilhafte Weiterbildungen der Erfindung werden in den Unteransprüchen gekennzeichnet oder werden nachstehend zusammen mit der Beschreibung der bevorzugten Ausführungsbeispiele der Erfindung anhand der Figuren näher erläutert.

### Kurzbeschreibung der Zeichnungen

Figur 1 zeigt eine schematische Darstellung eines erfindungsgemäßen Turbinenantriebs für einen Rotationszerstäuber.
Figur 2 zeigt eine Abwandlung von Figur 1.
Figur 3 zeigt eine weitere Abwandlung der Figuren 1 und 2.
Die Figuren 4A-4C zeigen verschiedene Ansichten einer erfindungsgemäßen Turbine für einen Rotationszerstäuber.
Figur 5 zeigt eine schematische Darstellung eines erfindungsgemäßen Turbinenantriebs, der die Turbine in Abhängigkeit von dem jeweiligen Lastpunkt in einem optimalen Betriebsbereich betreibt.
Figur 6 zeigt ein Flussdiagramm zur Verdeutlichung des erfindungsgemäßen Betriebsverfahrens.
Figur 7 zeigt eine Abwandlung eines erfindungsgemäßen Turbinenantriebs.
Figur 8 zeigt eine weitere Abwandlung eines erfindungsgemäßen Turbinenantriebs.
Figur 9 zeigt schließlich eine Abwandlung eines erfindungsgemäßen Turbinenantriebs mit einem bistabilen Federelement.

### Detaillierte Beschreibung der Zeichnungen

Im Folgenden wird zunächst das Ausführungsbeispiel eines erfindungsgemäßen Turbinenantriebs gemäß Figur 1 beschrieben.

So dient der Turbinenantrieb zum Antrieb eines Rotationszerstäubers 1, der zur Lackierung von Kraftfahrzeugkarosseriebauteilen in einer Lackieranlage verwendet wird. Hierzu enthält der Rotationszerstäuber 1 eine Turbine 2, die weitgehend herkömmlich ausgebildet ist, wie es beispielsweise in EP 1 388 372 A1 beschrieben ist, so dass ergänzend auf diese Veröffentlichung verwiesen wird.

So weist die Turbine 2 ein drehbar gelagertes Turbinenrad mit zahlreichen Turbinenschaufeln auf, die über den Umfang des Turbinenrades verteilt angeordnet sind. Die Turbinenschaufeln des Turbinenrades können aus zwei Antriebsdüsen 3, 4 mit Druckluft angeströmt werden, um das Turbinenrad und damit den Rotationszerstäuber 1 anzutreiben.

Die beiden Antriebsdüsen 3, 4 werden über getrennte Antriebsgaszuführungen 5, 6 und einen Lufterhitzer 7 mit Druckluft aus einer Druckluftzuführung 8 versorgt, welche als Druckluftreservoir, Druckluftkompressor oder Druckkessel bezeichnet werden kann.

In den beiden Antriebsgaszuführungen 5, 6 ist jeweils ein Antriebsgas-Steuerventil 9, 10 angeordnet, das den Antriebsgasstrom zu den einzelnen Antriebsdüsen 3, 4 unabhängig voneinander steuern kann. Die Antriebsgas-Steuerventile 9, 10 sind in diesem Ausführungsbeispiel als Proportionalventile ausgebildet, die beispielsweise pneumatisch oder elektrisch angesteuert werden können.

In Abhängigkeit von dem jeweiligen Lastpunkt können die beiden Antriebsgas-Steuerventile 9, 10 dann unabhängig voneinander angesteuert werden, um die beiden Antriebsdüsen 3, 4 entsprechend anzusteuern. Die Ansteuerung erfolgt hierbei so, dass in Abhängigkeit von dem jeweiligen Lastpunkt eine optimale Effizienz der Turbine 2 erreicht wird.

Darüber hinaus weist die Turbine 2 eine Bremsdüse 11 auf, die es ermöglicht, das Turbinenrad abzubremsen, indem die Turbinenschaufeln des Turbinenrades mit Druckluft angeblasen werden. Die Bremsdüse 11 ist deshalb entgegengesetzt zu den beiden Antriebsdüsen 3, 4 ausgerichtet.

Die Bremsdüse 11 wird über eine Bremsgaszuführung 12 und ein Bremsgas-Steuerventil 13 mit Druckluft versorgt.

Das Ausführungsbeispiel gemäß Figur 2 stimmt weitgehend mit dem vorstehend beschriebenen und in Figur 1 dargestellten Ausführungsbeispiel überein, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass die beiden Antriebsgas-Steuerventile 9, 10 hierbei stromaufwärts vor dem Lufterhitzer 7 angeordnet sind, wohingegen sich die beiden Antriebsgas-Steuerventile 9, 10 bei dem Ausführungsbeispiel gemäß Figur 1 stromabwärts hinter dem Lufterhitzer 7 befinden.

Eine weitere Besonderheit dieses Ausführungsbeispiels besteht darin, dass der Lufterhitzer 7 hierbei nur die Druckluft in der Antriebsgaszuführung 5 erwärmt, wohingegen die andere Antriebsgaszuführung 6 um den Lufterhitzer 7 herumgeführt wird.

Das Ausführungsbeispiel gemäß Figur 3 stimmt weitgehend mit den vorstehend beschriebenen und in den Figuren 1 und 2 dargestellten Ausführungsbeispielen überein, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass der Lufterhitzer 7 eine getrennte und unabhängige Erhitzung der Druckluft in den beiden Antriebsgaszuführungen 5, 6 ermöglicht. Beispielsweise kann die Druckluft in der Antriebsgaszuführung 5 stärker erwärmt werden als die Druckluft in der anderen Antriebsgaszuführung 6.

Die Figuren 4A-4C zeigen verschiedene Ansichten einer erfindungsgemäßen Turbine 14, wie sie in ähnlicher Form aus EP 1 388 372 A1 bekannt ist, so dass ergänzend diese Veröffentlichung verwiesen wird.

So weist die Turbine 14 mehrere Gehäuseteile 15-18 auf, die im montierten Zustand ein Turbinenrad 19 mit einer Turbinenwelle 20 und zahlreichen Turbinenschaufeln 21 beherbergen, wobei die Turbinenschaufeln 21 über den Umfang des Turbinenrades 19 verteilt angeordnet sind.

Aus Figur 4C ist ersichtlich, dass die einzelnen Turbinenschaufeln 21 des Turbinenrads 19 aus drei Antriebsdüsen 22-24 mit Druckluft angeströmt werden können, um das Turbinenrad 19 anzutreiben, wie es an sich aus dem Stand der Technik bekannt ist. Die Antriebsdüsen 22-24 sind hierbei in dem Gehäuseteil 16 angeordnet und hinsichtlich Anzahl, Düsenquerschnitt und Form unterschiedlich ausgebildet, um durch eine Auswahl der geeigneten Antriebsdüse 22-24 eine Anpassung an den jeweiligen Lastpunkt der Turbine 14 zu ermöglichen.

Darüber hinaus befinden sich in dem Gehäuseteil 16 drei separate und voneinander getrennte Antriebsgaszuführungen 25-27, um die drei Antriebsdüsen 22-24 unabhängig voneinander mit Druckluft versorgen zu können. Dies ermöglicht die gezielte Auswahl einer oder mehrerer der Antriebsdüsen 22-24 in Abhängigkeit von dem jeweiligen Lastpunkt der Turbine 14, um eine größtmögliche Effizienz der Turbine 14 zu erreichen.

Darüber hinaus ist aus Figur 4C auch ersichtlich, dass in dem Gehäuseteil 16 der Turbine 14 auch eine Bremsdüse 28 ausgebildet ist, die aus einer Bremsgaszuführung 29 mit Druckluft gespeist wird. Die Bremsdüse 28 einerseits und die Antriebsdüsen 22-24 andererseits sind hierbei entsprechend ihrer Funktion (Antrieb oder Bremsen) entgegengesetzt ausgerichtet.

Figur 5 zeigt eine schematische Darstellung eines erfindungsgemäßen Turbinenantriebs mit drei Proportionalventilen 30-32 zur Ansteuerung von drei Antriebsdüsen, die hier zur Vereinfachung nicht dargestellt sind.

Darüber hinaus ist ein Bremsventil 33 dargestellt, um eine Bremsdüse mit Druckluft zu versorgen, wobei die Bremsdüse hierbei zur Vereinfachung nicht dargestellt ist.

Die Proportionalventile 30-32 und das Bremsventil 33 werden hierbei von einer Turbinensteuerung 34 in Abhängigkeit von dem jeweiligen Lastpunkt angesteuert und zwar in der Weise, dass die Turbine eine größtmögliche Effizienz aufweist.

Figur 6 zeigt ein Flussdiagramm zur Erläuterung des erfindungsgemäßen Betriebsverfahrens.

In einem ersten Schritt S1 wird zunächst der jeweilige Lastpunkt der Turbine ermittelt, der durch Drehmoment und Drehzahl definiert ist.

Im nächsten Schritt S2 wird dann die optimale Kombination der Antriebsdüsen und der Antriebsluftmenge für den Lastpunkt ermittelt.

Im nächsten Schritt S3 werden dann die Proportionalventile für die einzelnen Antriebsdüsen entsprechend der optimalen Kombination angesteuert.

Auf diese Weise kann die Turbine auch bei verschiedenen Lastpunkten jeweils sehr effizient betrieben werden.

Figur 7 zeigt eine schematische Darstellung eines erfindungsgemäßen Turbinenantriebs mit drei Antriebsdüsen 35-37, die über drei getrennte Antriebsgaszuführungen 38-40 mit Druckluft versorgt werden.

In den einzelnen Antriebsgaszuführungen 38-40 ist jeweils ein Antriebsgas-Steuerventil 41-43 angeordnet, so dass die Antriebsdüsen 35-37 unabhängig voneinander angesteuert werden. Dabei kann der Gaserhitzer davor oder danach in getrennten Kammern geschaltet sein.

Die Antriebsgaszuführungen 38-40 sind eingangsseitig über ein Proportionalventil 44 zusammengeführt und werden aus einer gemeinsamen Druckluftversorgung 45 mit Druckluft versorgt.

Figur 8 zeigt eine schematische Darstellung eines erfindungsgemäßen Turbinenantriebs, der weitgehend mit den vorstehend beschriebenen Ausführungsbeispielen übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass es sich bei den Antriebsgas-Steuerventilen 41-43 um Proportionalventile handelt, die pneumatisch angesteuert werden.

Schließlich zeigt Figur 9 ein weiteres Ausführungsbeispiel eines erfindungsgemäßen Turbinenantriebs, der ebenfalls weitgehend mit den vorstehend beschriebenen Ausführungsbeispielen übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass in der einen Antriebsgaszuführung 6 ein bistabiles Federelement 46 angeordnet ist, das mit der Bremsgaszuführung 12 verbunden ist und bei einem Druckimpuls in der Bremsgaszuführung 12 zwischen zwei stabilen Zuständen umschaltet, nämlich zwischen einem ersten Zustand, in dem das bistabile Federelement 46 die Antriebsgaszuführung 6 sperrt und einem zweiten Zustand, in dem das bistabile Federelement 46 die Antriebsgaszuführung 6 freigibt.

### Bezugszeichenliste:

- 1: Rotationszerstäuber
- 2: Turbine
- 3, 4: Antriebsdüsen
- 5, 6: Antriebsgaszuführungen
- 7: Lufterhitzer
- 8: Druckluftzuführung
- 9, 10: Antriebsgas-Steuerventile
- 11: Bremsdüse
- 12: Bremsgaszuführung
- 13: Bremsgas-Steuerventil
- 14: Turbine
- 15-18: Gehäuseteile der Turbine
- 19: Turbinenrad
- 20: Turbinenwelle
- 21: Turbinenschaufeln
- 22-24: Antriebsdüsen
- 25-27: Antriebsgaszuführungen
- 28: Bremsdüse
- 29: Bremsgaszuführung
- 30-32: Proportionalventile
- 33: Bremsventil
- 34: Turbinensteuerung
- 35-37: Antriebsdüsen
- 38-40: Antriebsgaszuführungen
- 41-43: Antriebsgas-Steuerventile
- 44: Proportionalventil
- 45: Druckluftzuführung
- 46: Bistabiles Federelement

## Patentansprüche

1. Turbinenantrieb für einen Rotationszerstäuber, mit
a) einem drehbaren Turbinenrad (19) mit mehreren Turbinenschaufeln (21),
b) einer ersten Antriebsdüse (3; 22) zur Abgabe eines Antriebsgases, insbesondere von Druckluft, auf die Turbinenschaufeln (21) des Turbinenrads (19), um das Turbinenrad (19) anzutreiben, wobei das Antriebsgas optional aus einem Druckluftreservoir, von einem Druckluftkompressor oder aus einem Druckkessel stammt,
c) einer ersten Antriebsgaszuführung (5; 25) zur Zuführung des Antriebsgases zu der ersten Antriebsdüse (3; 22), und
d) einer zweiten Antriebsdüse (4; 23) zur Abgabe des Antriebsgases auf die Turbinenschaufeln (21) des Turbinenrads (19), um das Turbinenrad (19) anzutreiben, und
e) einer zweiten Antriebsgaszuführung (6; 26) zur Zuführung des Antriebsgases zu der zweiten Antriebsdüse (4; 23),
**dadurch gekennzeichnet,**
f) dass die zweite Antriebsgaszuführung (6; 26) von der ersten Antriebsgaszuführung (5; 25) getrennt ist, so dass die zweite Antriebsdüse (4; 23) unabhängig von der ersten Antriebsdüse (3; 22) mit dem Antriebsgas versorgt werden kann.

2. Turbinenantrieb nach Anspruch 1, **gekennzeichnet durch**
a) eine dritte Antriebsdüse (24) zur Abgabe des Antriebsgases auf die Turbinenschaufeln (21) des Turbinenrads (19), um das Turbinenrad (19) anzutreiben, und
b) eine dritte Antriebsgaszuführung (27) zur Zuführung des Antriebsgases zu der dritten Antriebsdüse (24), wobei die dritte Antriebsgaszuführung (27) von der ersten Antriebsgaszuführung (25) und von der zweiten Antriebsgaszuführung (26) getrennt ist, so dass die dritte Antriebsdüse (24) unabhängig von der ersten Antriebsdüse (22) und unabhängig von der zweiten Antriebsdüse (23) mit dem Antriebsgas versorgt werden kann.

3. Turbinenantrieb nach einem der vorhergehenden Ansprüche, **dadurch gekennzeichnet,**
a) **dass** die erste Antriebsdüse (3; 22), die zweite Antriebsdüse (4; 23) und/oder die dritte Antriebsdüse (24) unterschiedlich sind und zwar vorzugsweise hinsichtlich ihrer Düsenform und/oder hinsichtlich ihres Düsenquerschnitts, und/oder
b) **dass** die erste Antriebsdüse (3; 22) und/oder die zweite Antriebsdüse (4; 23) und/oder die dritte Antriebsdüse (24) einen konvergent-divergenten Düsenquerschnitt aufweist, insbesondere in Form einer Laval-Düse.

4. Turbinenantrieb nach einem der vorhergehenden Ansprüche, **gekennzeichnet durch**
a) mindestens eine Bremsdüse (11; 28) zur Abgabe eines Bremsgases, insbesondere von Druckluft, auf die Turbinenschaufeln (21) des Turbinenrads (19), um das Turbinenrad (19) abzubremsen, wobei die Bremsdüse (11; 28) entgegensetzt zu der mindestens einen Antriebsdüse (3, 4; 22-24) ausgerichtet ist, und
b) vorzugsweise ein Bremsgas-Steuerventil (13) zur Steuerung des Bremsgasstroms zu der Bremsdüse (11; 28), wobei das Bremsgas-Steuerventil (13) vorzugsweise außerhalb des Rotationszerstäubers (1) angeordnet ist,
c) vorzugsweise eine Bremsgaszuführung (12) zur Zuführung des Bremsgases.

5. Turbinenantrieb nach einem der vorhergehenden Ansprüche, **gekennzeichnet durch**
a) ein erstes Antriebsgas-Steuerventil (30; 41), insbesondere als vorzugsweise pneumatisch gesteuertes Proportionalventil, zur Steuerung des Antriebsgasstroms **durch** die erste Antriebsgaszuführung (25) zu der ersten Antriebsdüse (22), wobei das erste Antriebsgas-Steuerventil (30; 41) vorzugsweise außerhalb des Rotationszerstäubers (1) angeordnet ist, und/oder
b) ein zweites Antriebsgas-Steuerventil (31; 42), insbesondere als vorzugsweise pneumatisch gesteuertes Proportionalventil, zur Steuerung des Antriebsgasstroms **durch** die zweite Antriebsgaszuführung (26) zu der zweiten Antriebsdüse (23), wobei das zweite Antriebsgas-Steuerventil (31; 42) vorzugsweise außerhalb des Rotationszerstäubers (1) angeordnet ist, und/oder
c) ein drittes Antriebsgas-Steuerventil (32; 43), insbesondere als vorzugsweise pneumatisch gesteuertes Proportionalventil, zur Steuerung des Antriebsgasstroms **durch** die dritte Antriebsgaszuführung (32; 43) zu der dritten Antriebsdüse (24), wobei das dritte Antriebsgas-Steuerventil (32; 43) vorzugsweise außerhalb des Rotationszerstäubers (1) angeordnet ist.

6. Turbinenantrieb nach einem der vorhergehenden Ansprüche, **dadurch gekennzeichnet**
a) **dass** in mindestens einer der Antriebsgaszuführungen ein bistabiles Federelement (46) angeordnet ist, das die jeweilige Antriebsgaszuführung in Abhängigkeit von seinem Zustand entweder freigibt oder sperrt,
b) **dass** das bistabile Federelement (46) vorzugsweise mit der Bremsgaszuführung (12) verbunden und bei einem Druckimpuls in der Bremsgaszuführung seinen Zustand wechselt.

7. Turbinenantrieb nach einem der vorhergehenden Ansprüche, **gekennzeichnet durch** einen Gaserhitzer (7) zur Erhitzung des Antriebsgases und/oder des Bremsgases stromaufwärts vor den Antriebsdüsen und/oder stromaufwärts vor der Bremsdüse, wobei der Gaserhitzer (7) vorzugsweise außerhalb des Rotationszerstäubers (1) angeordnet ist.

8. Turbinenantrieb nach Anspruch 7, **dadurch gekennzeichnet,**
a) **dass** der Gaserhitzer (7)
a1) nur das Antriebsgas in einer der Antriebsgaszuführungen (5, 6) erhitzt, während das Antriebsgas in der oder den anderen Antriebsgaszuführungen (5, 6) von dem Gaserhitzer (7) nicht erhitzt wird, oder
a2) das Antriebsgas in mehreren und vorzugsweise allen Antriebsgaszuführungen (5, 6) erhitzen, und/oder
b) **dass** der Gaserhitzer (7)
b1) stromaufwärts vor dem mindestens einen Antriebsgas-Steuerventil (9, 10) angeordnet ist oder
b1) stromabwärts hinter dem mindestens einen Antriebsgas-Steuerventil (9, 10) angeordnet ist, insbesondere in getrennten Luftkammern.

9. Turbinenantrieb nach einem der vorhergehenden Ansprüche, **dadurch gekennzeichnet,**
a) **dass** der Turbinenantrieb eine Turbinensteuerung (34) aufweist,
b) **dass** die Turbinensteuerung (34) eingangsseitig einen Lastpunkt aufnimmt, wobei der Lastpunkt die Drehzahl und/oder das Drehmoment des Turbinenantriebs bestimmt, und
c) **dass** die Turbinensteuerung (34) ausgangsseitig die Antriebsgas-Steuerventile (30-32) in Abhängigkeit von dem Lastpunkt ansteuert,
d) **dass** die Turbinensteuerung (34) vorzugsweise in Abhängigkeit von dem Lastpunkt eine unterschiedliche Zahl der Antriebsgas-Steuerventile (30-32) öffnet und die restlichen Antriebsgas-Steuerventile (30-32) schließt.

10. Turbinenantrieb nach Anspruch 9, **dadurch gekennzeichnet, dass** die Turbinensteuerung in Abhängigkeit von dem Lastpunkt einen der folgenden Betriebszustände einstellt:
a) nur das erstes Antriebsgas-Steuerventil (30) ist geöffnet, so dass nur die erste Antriebsdüse das Antriebsgas abgibt,
b) nur das zweite Antriebsgas-Steuerventil (31) ist geöffnet, so dass nur die zweite Antriebsdüse das Antriebsgas abgibt,
c) nur das dritte Antriebsgas-Steuerventil (32) ist geöffnet, so dass nur die dritte Antriebsdüse das Antriebsgas abgibt,
d) nur das erste Antriebsgas-Steuerventil (30) und das zweite Antriebsgas-Steuerventil (31) sind geöffnet, so dass nur die erste Antriebsdüse und die zweite Antriebsdüse das Antriebsgas abgeben,
e) nur das erste Antriebsgas-Steuerventil (30) und das dritte Antriebsgas-Steuerventil (32) sind geöffnet, so dass nur die erste Antriebsdüse und die dritte Antriebsdüse das Antriebsgas abgeben,
f) nur das zweite Antriebsgas-Steuerventil (31) und das dritte Antriebsgas-Steuerventil (32) sind geöffnet, so dass nur die zweite Antriebsdüse und die dritte Antriebsdüse das Antriebsgas abgeben,
g) alle Antriebsgas-Steuerventile (30-32) sind geöffnet, so dass alle Antriebsdüsen das Antriebsgas abgeben.

11. Turbinenantrieb nach einem der vorhergehenden Ansprüche, **gekennzeichnet durch**
a) mehrere Antriebsgas-Absperrventile (41-43) zur getrennten Freigabe oder Sperrung der einzelnen Antriebsgasströme unabhängig voneinander, und
b) ein gemeinsames Antriebsgas-Proportionalventil (44) zur Einstellung der Summe der einzelnen Antriebgasströme, wobei das Antriebsgas-Proportionalventil (44) stromaufwärts vor den Antriebsgas-Absperrventilen (41-43) angeordnet ist.

12. Rotationszerstäuber (1) mit einem Turbinenantrieb nach einem der vorhergehenden Ansprüche.

13. Betriebsverfahren für einen Turbinenantrieb eines Rotationszerstäubers (1), insbesondere für einen Turbinenantrieb nach einem der vorhergehenden Ansprüche, mit den folgenden Schritten:
a) Abgabe eines ersten Antriebsgasstroms eines Antriebsgases aus einer ersten Antriebsdüse (3; 22) auf Turbinenschaufeln (21) eines Turbinenrads (19) einer Zerstäuberturbine (14), und
b) Abgabe eines zweiten Antriebsgasstroms des Antriebsgases aus einer zweiten Antriebsdüse (4; 23) auf die Turbinenschaufeln (21) des Turbinenrads (19) der Zerstäuberturbine (14),
**gekennzeichnet durch** folgenden Schritt:
c) Getrennte Steuerung des ersten Antriebsgasstroms unabhängig von dem zweiten Antriebsgasstrom.

14. Betriebsverfahren nach Anspruch 13, **gekennzeichnet durch** folgende Schritte:
a) Abgabe eines dritten Antriebsgasstroms des Antriebsgases aus einer dritten Antriebsdüse (24) auf die Turbinenschaufeln (21) des Turbinenrads (19) der Zerstäuberturbine, und
b) getrennte Steuerung des dritten Antriebsgasstroms unabhängig von dem ersten Antriebsgasstrom und unabhängig von dem zweiten Antriebsgasstrom.

15. Betriebsverfahren nach Anspruch 13 oder 14, **gekennzeichnet durch** folgende Schritte:
a) Ermittlung eines Lastpunkts des Turbinenantriebs, wobei der Lastpunkt die Drehzahl und/oder das Drehmoment des Turbinenantriebs bestimmt, und
b) Einstellung des ersten Antriebsgasstroms und des zweiten Antriebsgasstroms und optional auch des dritten Antriebsgasstroms in Abhängigkeit von dem Lastpunkt, wobei vorzugsweise in Abhängigkeit von dem Lastpunkt eine unterschiedliche Zahl der Antriebsgasströme eingeschaltet wird.

## Claims

1. Turbine drive for a rotary atomizer, comprising
a) a rotatable turbine wheel (19) with a plurality of turbine blades (21),
b) a first drive nozzle (3; 22) for delivering a drive gas, in particular compressed air, to the turbine blades (21) of the turbine wheel (19) in order to drive the turbine wheel (19), the drive gas optionally originating from a compressed air reservoir, from a compressed air compressor or from a pressure vessel,
c) a first drive gas supply (5; 25) for supplying the drive gas to the first drive nozzle (3; 22), and
d) a second drive nozzle (4; 23) for delivering the drive gas to the turbine shafts (21) of the turbine wheel (19) in order to drive the turbine wheel (19), and
e) a second drive gas supply (6; 26) for supplying the drive gas to the second drive nozzle (4; 23),
**characterized in**
f) that the second drive gas supply (6; 26) being separate from the first drive gas supply (5; 25), so that the second drive nozzle (4; 23) can be supplied with the drive gas independently of the first drive nozzle (3; 22).

2. Turbine drive according to claim 1, **characterized by**
a) a third drive nozzle (24) for delivering the drive gas to the turbine blades (21) of the turbine wheel (19) in order to drive the turbine wheel (19), and
b) a third drive gas supply (27) for supplying the drive gas to the third drive nozzle (24), the third drive gas supply (27) being separate from the first drive gas supply (25) and from the second drive gas supply (26), so that the third drive nozzle (24) can be supplied with the drive gas independently of the first drive nozzle (22) and independently of the second drive nozzle (23).

3. Turbine drive according to one of the preceding claims, **characterized in**
a) **that** the first drive nozzle (3; 22), the second drive nozzle (4; 23) and/or the third drive nozzle (24) are different, preferably with respect to their nozzle shape and/or with respect to their nozzle cross-section, and/or
b) **that** the first drive nozzle (3; 22) and/or the second drive nozzle (4; 23) and/or the third drive nozzle (24) has a convergent-divergent nozzle cross-section, in particular in the form of a Laval nozzle.

4. Turbine drive according to one of the preceding claims, **characterized by**
a) at least one brake nozzle (11; 28) for delivering a brake gas, in particular compressed air, to the turbine blades (21) of the turbine wheel (19) in order to brake the turbine wheel (19), the brake nozzle (11; 28) being oriented in the opposite direction to the at least one drive nozzle (3, 4; 22-24), and
b) preferably a brake gas control valve (13) for controlling the brake gas flow to the brake nozzle (11; 28), wherein the brake gas control valve (13) is preferably arranged outside the rotary atomizer (1),
c) preferably a brake gas supply (12) for supplying the brake gas.

5. Turbine drive according to one of the preceding claims, **characterized by**
a) a first drive gas control valve (30; 41), in particular as a preferably pneumatically controlled proportional valve, for controlling the drive gas flow through the first drive gas supply (25) to the first drive nozzle (22), wherein the first drive gas control valve (30; 41) is preferably arranged outside the rotary atomizer (1), and/or
b) a second drive gas control valve (31; 42), in particular as a preferably pneumatically controlled proportional valve, for controlling the drive gas flow through the second drive gas supply (26) to the second drive nozzle (23), wherein the second drive gas control valve (31; 42) is preferably arranged outside the rotary atomizer (1), and/or
c) a third drive gas control valve (32; 43), in particular as a preferably pneumatically controlled proportional valve, for controlling the drive gas flow through the third drive gas supply (32; 43) to the third drive nozzle (24), the third drive gas control valve (32; 43) preferably being arranged outside the rotary atomizer (1).

6. Turbine drive according to one of the preceding claims, **characterized in**
a) **that** a bistable spring element (46) is arranged in at least one of the drive gas supplies, which either releases or blocks the respective drive gas supply depending on its state,
b) **that** the bistable spring element (46) is preferably connected to the brake gas supply (12) and changes its state in the event of a pressure pulse in the brake gas supply.

7. Turbine drive according to one of the preceding claims, **characterized by** a gas heater (7) for heating the drive gas and/or the brake gas upstream of the drive nozzles and/or upstream of the brake nozzle, the gas heater (7) preferably being arranged outside the rotary atomizer (1).

8. Turbine drive according to claim 7, **characterized in**
a) **that** the gas heater (7)
a1) only heats the drive gas in one of the drive gas supplies (5, 6), while the drive gas in the other drive gas supply or supplies (5, 6) is not heated by the gas heater (7), or
a2) heats the drive gas in several and preferably all drive gas supply lines (5, 6), and/or
b) **that** the gas heater (7)
b1) is arranged upstream of the at least one drive gas control valve (9, 10) or
b2) is arranged downstream behind the at least one drive gas control valve (9, 10), in particular in separate air chambers.

9. Turbine drive according to one of the preceding claims, **characterized in**
a) **that** the turbine drive has a turbine controller (34),
b) in that the turbine controller (34) receives a load point on the input side, the load point determining the speed and/or the torque of the turbine drive, and
c) **that** the turbine controller (34) controls the drive gas control valves (30-32) on the output side as a function of the load point,
d) **that** the turbine controller (34) preferably opens a different number of the drive gas control valves (30-32) as a function of the load point and closes the remaining drive gas control valves (30-32).

10. Turbine drive according to claim 9, **characterized in that** the turbine controller sets one of the following operating states as a function of the load point:
a) only the first drive gas control valve (30) is open, so that only the first drive nozzle discharges the drive gas,
b) only the second drive gas control valve (31) is open, so that only the second drive nozzle emits the drive gas,
c) only the third drive gas control valve (32) is open, so that only the third drive nozzle emits the drive gas,
d) only the first drive gas control valve (30) and the second drive gas control valve (31) are open, so that only the first drive nozzle and the second drive nozzle emit the drive gas,
e) only the first drive gas control valve (30) and the third drive gas control valve (32) are open, so that only the first drive nozzle and the third drive nozzle emit the drive gas,
f) only the second drive gas control valve (31) and the third drive gas control valve (32) are open, so that only the second drive nozzle and the third drive nozzle emit the drive gas,
g) all drive gas control valves (30-32) are open so that all drive nozzles release the drive gas.

11. Turbine drive according to one of the preceding claims, **characterized by**
a) a plurality of drive gas shut-off valves (41-43) for separately releasing or blocking the individual drive gas flows independently of one another, and
b) a common drive gas proportional valve (44) for adjusting the sum of the individual drive gas flows, wherein the drive gas proportional valve (44) is arranged upstream of the drive gas shut-off valves (41-43).

12. Rotary atomizer (1) with a turbine drive according to one of the preceding claims.

13. Operating method for a turbine drive of a rotary atomizer (1), in particular for a turbine drive according to one of the preceding claims, comprising the following steps:
a) discharging a first drive gas flow of a drive gas from a first drive nozzle (3; 22) onto turbine blades (21) of a turbine wheel (19) of an atomizer turbine (14), and
b) discharging a second drive gas flow of the drive gas from a second drive nozzle (4; 23) onto the turbine blades (21) of the turbine wheel (19) of the atomizer turbine (14),
**characterized by** the following step:
c) separately controlling the first drive gas flow independently of the second drive gas flow.

14. Operating method according to claim 13, **characterized by** the following steps:
a) discharging a third drive gas flow of the drive gas from a third drive nozzle (24) onto the turbine blades (21) of the turbine wheel (19) of the atomizer turbine, and
b) separate control of the third drive gas flow independently of the first drive gas flow and independently of the second drive gas flow.

15. Operating method according to claim 13 or 14, **characterized by** the following steps:
a) determining a load point of the turbine drive, the load point determining the speed and/or torque of the turbine drive, and
b) adjusting the first drive gas flow and the second drive gas flow and optionally also the third drive gas flow as a function of the load point, wherein a different number of the drive gas flows is preferably switched on as a function of the load point.

## Revendications

1. Entraînement de turbine pour atomiseur rotatif, comprenant
a) une roue de turbine rotative (19) avec plusieurs aubes de turbine (21),
b) une première buse d'entraînement (3 ; 22) pour délivrer un gaz d'entraînement, en particulier de l'air comprimé, aux aubes (21) de la roue de turbine (19) afin d'entraîner la roue de turbine (19), le gaz d'entraînement provenant au choix d'un réservoir d'air comprimé, d'un compresseur d'air comprimé ou d'un réservoir sous pression,
c) une première conduite d'alimentation en gaz d'entraînement (5 ; 25) pour alimenter la première buse d'entraînement en gaz d'entraînement (3 ; 22), et
d) une deuxième buse d'entraînement (4 ; 23) pour délivrer le gaz d'entraînement aux aubes (21) de la roue de turbine (19) afin d'entraîner la roue de turbine (19), et
e) une deuxième conduite d'alimentation en gaz d'entraînement (6 ; 26) pour alimenter la deuxième buse d'entraînement (4 ; 23) en gaz d'entraînement,
**caractérisé en ce que**
f) la deuxième conduite d'alimentation en gaz d'entraînement (6 ; 26) est séparée de la première conduite d'alimentation en gaz d'entraînement (5 ; 25), de sorte que la deuxième buse d'entraînement (4 ; 23) peut être alimentée en gaz d'entraînement indépendamment de la première buse d'entraînement (3 ; 22).

2. Entraînement de turbine selon la revendication 1, **caractérisé par**
a) une troisième buse d'entraînement (24) pour délivrer le gaz d'entraînement aux aubes de turbine (21) de la roue de turbine (19) afin d'entraîner la roue de turbine (19), et
b) une troisième conduite d'alimentation en gaz d'entraînement (27) pour alimenter la troisième buse d'entraînement (24) en gaz d'entraînement, la troisième conduite d'alimentation en gaz d'entraînement (27) étant séparée de la première conduite d'alimentation en gaz d'entraînement (25) et de la deuxième conduite d'alimentation en gaz d'entraînement (26), de sorte que la troisième buse d'entraînement (24) peut être alimentée en gaz d'entraînement indépendamment de la première buse d'entraînement (22) et indépendamment de la deuxième buse d'entraînement (23).

3. Entraînement de turbine selon l'une des revendications précédentes, **caractérisé en ce que**
a) la première buse d'entraînement (3 ; 22), la deuxième buse d'entraînement (4 ; 23) et/ou la troisième buse d'entraînement (24) sont différentes, de préférence en ce qui concerne leur forme et/ou leur section transversale, et/ou
b) **en ce que** la première buse d'entraînement (3 ; 22) et/ou la deuxième buse d'entraînement (4 ; 23) et/ou la troisième buse d'entraînement (24) présentent une section transversale convergente-divergente, en particulier sous la forme d'une buse de Laval.

4. Entraînement de turbine selon l'une des revendications précédentes, **caractérisé par**
a) au moins une buse de freinage (11 ; 28) pour délivrer un gaz de freinage, en particulier de l'air comprimé, sur les aubes (21) de la roue de turbine (19) afin de freiner la roue de turbine (19), la buse de freinage (11 ; 28) étant orientée à l'opposé de l'au moins une buse d'entraînement (3, 4 ; 22-24), et
b) de préférence une soupape de commande de gaz de freinage (13) pour commander le débit de gaz de freinage vers la buse de freinage (11 ; 28), la soupape de commande de gaz de freinage (13) étant de préférence agencée à l'extérieur de l'atomiseur rotatif (1),
c) de préférence une conduite d'alimentation en gaz de freinage (12) pour alimenter en gaz de freinage.

5. Entraînement de turbine selon l'une des revendications précédentes, **caractérisé par**
a) une première soupape de commande de gaz d'entraînement (30 ; 41), en particulier sous la forme d'une soupape proportionnelle, de préférence à commande pneumatique, pour commander le débit de gaz d'entraînement à travers la première conduite d'alimentation en gaz d'entraînement (25) vers la première buse d'entraînement (22), la première soupape de commande de gaz d'entraînement (30 ; 41) étant de préférence agencée à l'extérieur de l'atomiseur rotatif (1), et/ou
b) une deuxième soupape de commande de gaz d'entraînement (31 ; 42), en particulier sous la forme d'une soupape proportionnelle à commande, de préférence pneumatique, pour commander le débit de gaz d'entraînement à travers la deuxième conduite d'alimentation en gaz d'entraînement (26) vers la deuxième buse d'entraînement (23), la deuxième soupape de commande de gaz d'entraînement (31 ; 42) étant de préférence agencée à l'extérieur de l'atomiseur rotatif (1), et/ou
c) une troisième soupape de commande de gaz d'entraînement (32 ; 43), en particulier sous la forme d'une soupape proportionnelle, de préférence à commande pneumatique, pour commander le débit de gaz d'entraînement à travers la troisième conduite d'alimentation en gaz d'entraînement (32 ; 43) vers la troisième buse d'entraînement (24), la troisième soupape de commande de gaz d'entraînement (32 ; 43) étant de préférence agencée à l'extérieur de l'atomiseur rotatif (1).

6. Entraînement de turbine selon l'une des revendications précédentes, **caractérisé**
a) **en ce qu'**un élément à ressort bistable (46) est agencé dans au moins l'une des alimentations en gaz d'entraînement, lequel élément libère ou bloque l'alimentation en gaz d'entraînement respective en fonction de son état,
b) **en ce que** l'élément à ressort bistable (46) est relié de préférence à la conduite d'alimentation en gaz de freinage (12) et change d'état en cas d'impulsion de pression dans l'alimentation en gaz de freinage.

7. Entraînement de turbine selon l'une des revendications précédentes, **caractérisé par** un réchauffeur de gaz (7) pour réchauffer le gaz d'entraînement et/ou le gaz de freinage en amont des buses d'entraînement et/ou en amont de la buse de freinage, le réchauffeur de gaz (7) étant de préférence agencé à l'extérieur de l'atomiseur rotatif (1).

8. Entraînement de turbine selon la revendication 7, **caractérisé**
a) **en ce que** le réchauffeur de gaz (7)
a1) ne réchauffe que le gaz d'entraînement dans l'une des conduites d'alimentation en gaz d'entraînement (5, 6), tandis que le gaz d'entraînement dans la ou les autres conduites d'alimentation en gaz d'entraînement (5, 6) n'est pas réchauffé par le réchauffeur de gaz (7), ou
a2) réchauffe le gaz d'entraînement dans plusieurs et, de préférence, toutes les conduites d'alimentation en gaz d'entraînement (5, 6), et/ou
b) **en ce que** le réchauffeur de gaz (7)
b1) est agencé en amont de l'au moins une soupape de commande de gaz d'entraînement (9, 10) ou
b2) est agencé en aval derrière l'au moins une soupape de commande de gaz d'entraînement (9, 10), en particulier dans des chambres à air séparées.

9. Entraînement de turbine selon l'une des revendications précédentes, **caractérisé en ce que**
a) l'entraînement de turbine comporte une commande de turbine (34),
b) que la commande de turbine (34) reçoit côté entrée un point de charge, le point de charge déterminant la vitesse de rotation et/ou le couple du turbomoteur de l'entraînement de turbine, et
c) que la commande de turbine (34) commande côté sortie les soupapes de commande de gaz d'entraînement (30-32) en fonction du point de charge,
d) que la commande de turbine (34) ouvre de préférence, en fonction du point de charge, un nombre variable de soupapes de commande de gaz d'entraînement (30-32) et ferme les soupapes de commande de gaz d'entraînement restantes (30-32).

10. Entraînement de turbine selon la revendication 9, **caractérisé en ce que** la commande de turbine règle l'un des états de fonctionnement suivants en fonction du point de charge :
a) seule la première soupape de commande de gaz d'entraînement (30) est ouverte, de sorte que seule la première buse d'entraînement délivre le gaz d'entraînement,
b) seule la deuxième soupape de commande de gaz d'entraînement (31) est ouverte, de sorte que seule la deuxième buse d'entraînement délivre le gaz d'entraînement,
c) seule la troisième soupape de commande de gaz d'entraînement (32) est ouverte, de sorte que seule la troisième buse d'entraînement délivre le gaz d'entraînement,
d) seules la première soupape de commande de gaz d'entraînement (30) et la deuxième soupape de commande de gaz d'entraînement (31) sont ouvertes, de sorte que seules la première buse d'entraînement et la deuxième buse d'entraînement délivrent le gaz d'entraînement,
e) seules la première soupape de commande de gaz d'entraînement (30) et la troisième soupape de commande de gaz d'entraînement (32) sont ouvertes, de sorte que seules la première buse d'entraînement et la troisième buse d'entraînement délivrent le gaz d'entraînement,
f) seules la deuxième soupape de commande de gaz d'entraînement (31) et la troisième soupape de commande de gaz d'entraînement (32) sont ouvertes, de sorte que seules la deuxième buse d'entraînement et la troisième buse d'entraînement délivrent le gaz d'entraînement,
g) toutes les soupapes de commande de gaz d'entraînement (30-32) sont ouvertes, de sorte que toutes les buses d'entraînement délivrent le gaz d'entraînement.

11. Entraînement de turbine selon l'une des revendications précédentes, **caractérisé par**
a) plusieurs soupapes d'arrêt de gaz d'entraînement (41-43) pour libérer ou bloquer séparément les différents flux de gaz d'entraînement indépendamment les uns des autres, et
b) une soupape proportionnelle commune de gaz d'entraînement (44) pour régler la somme des différents flux de gaz d'entraînement, la soupape proportionnelle de gaz d'entraînement (44) étant agencée en amont des soupapes d'arrêt de gaz d'entraînement (41-43).

12. Atomiseur rotatif (1) avec entraînement de turbine selon l'une des revendications précédentes.

13. Procédé d'exploitation pour entraînement de turbine pour un atomiseur rotatif (1), en particulier pour un entraînement de turbine selon l'une des revendications précédentes, comprenant les étapes suivantes :
a) délivrance d'un premier flux de gaz d'entraînement provenant d'une première buse d'entraînement (3 ; 22) sur les aubes (21) d'une roue de turbine (19) d'une turbine d'atomisation (14), et
b) délivrance d'un deuxième flux de gaz d'entraînement du gaz d'entraînement provenant d'une deuxième buse d'entraînement (4 ; 23) sur les aubes de turbine (21) de la roue de turbine (19) de la turbine d'atomisation (14),
**caractérisé par** l'étape suivante :
c) commande séparée du premier flux de gaz d'entraînement indépendamment du deuxième flux de gaz d'entraînement.

14. Procédé d'exploitation selon la revendication 13, **caractérisé par** les étapes suivantes :
a) délivrance d'un troisième flux de gaz d'entraînement du gaz d'entraînement provenant d'une troisième buse d'entraînement (24) sur les aubes (21) de la roue de turbine (19) de la turbine d'atomisation, et
b) commande séparée du troisième flux de gaz d'entraînement indépendamment du premier flux de gaz d'entraînement et indépendamment du deuxième flux de gaz d'entraînement.

15. Procédé d'exploitation selon la revendication 13 ou 14, **caractérisé par** les étapes suivantes :
a) détermination d'un point de charge de l'entraînement de turbine, le point de charge déterminant la vitesse de rotation et/ou le couple de l'entraînement de turbine, et
b) réglage du premier flux de gaz d'entraînement et du deuxième flux de gaz d'entraînement et, en option, également du troisième flux de gaz d'entraînement en fonction du point de charge, un nombre différent de flux de gaz d'entraînement étant de préférence activé en fonction du point de charge.
